# EUROPÄISCHE PATENTSCHRIFT

(11) **EP 1 091 349 B1**
(45) Veröffentlichungstag und Bekanntmachung des Hinweises auf die Patenterteilung: **09.02.2005**
(21) Anmeldenummer: 00250301.9
(22) Anmeldetag: 08.09.2000
(51) Int. Cl.: G10L 21/02, G06F 15/18

(54) **Verfahren und Vorrichtung zur Geräuschunterdrückung bei der Sprachübertragung**
Method and apparatus for noise reduction during speech transmission
Procédé et dispositif pour la réduction de bruit durant la transmission de parole

(30) Priorität: 06.10.1999 DE 19948308
(43) Veröffentlichungstag der Anmeldung: 11.04.2001
(73) Patentinhaber: Ruwisch, Dietmar, Dr., 12557 Berlin (DE)
(72) Erfinder: Ruwisch, Dietmar, Dr., 12557 Berlin (DE)
(74) Vertreter: Scholz, Hartmut, Dipl.-Ing. Patentanwalt

(56) Entgegenhaltungen:
- US-A- 5 878 389
- KNECHT W G ET AL: "NEURAL NETWORK FILTERS FOR SPEECH ENHANCEMENT" IEEE TRANSACTIONS ON SPEECH AND AUDIO PROCESSING, IEEE INC. NEW YORK, US, Bd. 3, Nr. 6, 1. November 1995 (1995-11-01), Seiten 433-438, XP000730628 ISSN: 1063-6676
- ENMAJI A ET AL: "CONCEPTION OF SPEECH FILTERS BASED ON A NEURAL NETWORK" PROCEEDINGS OF THE INTERNATIONAL CONFERENCE ON SPOKEN LANGUAGE PROCESSING (ICSLP). BANFF, OCT. 12 - 16, 1992, EDMONTON, UNIVERSITY OF ALBERTA, CA, Bd. 2, 12. Oktober 1992 (1992-10-12), Seiten 1387-1390, XP000871657

## Beschreibung

Die Erfindung betrifft ein Verfahren zur Geräuschunterdrückung bei der Sprachübertragung durch Multiplikation von Spektren eines Sprachsignals mit einem Filter, welches durch Rechenoperationen auf Spektren des Eingangssignals mit Hilfe eines mehrschichtigen, selbstorganisierenden, rückgekoppelten neuronalen Netzwerks zu bestimmen ist.

Bei der Telekommunikation sowie bei der Aufzeichnung von Sprache in tragbaren Speichergeräten tritt das Problem auf, daß die Sprachverständlichkeit durch Störgeräusche stark beeinträchtigt ist. Insbesondere beim Telefonieren im Auto mit Hilfe einer Freisprecheinrichtung ist dieses Problem evident. Zur Unterdrückung der Störgeräusche werden Filter in den Signalweg eingebaut. Klassische Bandpaßfilter bieten nur einen geringen Nutzen, da Störgeräusche im allgemeinen in denselben Frequenzbereichen liegen wie das Sprachsignal. Daher werden adaptive Filter benötigt, die sich selbständig den vorhandenen Störgeräuschen und den Eigenschaften des zu übertragenden Sprachsignals anpassen. Hierzu sind verschiedene Konzepte bekannt.

Aus der optimalen Filtertheorie abgeleitet ist das Wiener-Komolgorov-Filter. (S.V. Vaseghi, Advanced Signal Processing and Digital Noise Reduction", John Wiley and Teubner-Verlag, 1996). Dieses Verfahren basiert auf der Minimierung des mittleren quadratischen Fehlers zwischen dem tatsächlichen und dem erwarteten Sprachsignal. Dieses Filterkonzept erfordert einen erheblichen Rechenaufwand. Außerdem ist wie bei meisten bekannten Verfahren ein stationäres Störsignal theoretische Voraussetzung.

Ein ähnliches Filterprinzip liegt dem Kalman-Filter zugrunde (E. Wan and A. Nelson, Removal of noise from speech using the Dual Extended Kalman Filter algorithm, Proceedings of the IEEE International Conference on Acoustics and Signal Processing (ICASSP'98), Seattle 1998). Nachteilig bei diesem Filterkonzept wirkt sich die lange Trainingszeit aus, die benötigt wird, um die Filterparameter zu ermitteln.

Ein weiteres Filterkonzept ist aus H. Hermansky and N. Morgan, RASTA processing of speech, IEEE Transactions on Speech and Audio Processing, Vol. 2, No. 4, p. 587, 1994, bekannt. Auch bei diesem Verfahren ist eine Trainingsprozedur erforderlich, außerdem erfordern unterschiedliche Störgeräusche verschiedene Parametereinstellungen.

Ein als LPC bekanntes Verfahren benötigt die aufwendige Berechnung von Korrelationsmatrizen, um mit Hilfe eines linearen Prädiktionsverfahrens Filterkoeffizienten zu berechnen, wie aus T. Arai, H. Hermansky, M. Paveland, C. Avendano, Intelligibility of Speech with Filtered Time Trajectories of LPC Cepstrum, The Journal of the Acoustical Society of Maerica, Vol. 100, No. 4, Pt. 2, p. 2756, 1996, bekannt ist.

Andere bekannte Verfahren setzen neuronale Netzwerke vom Typ eines mehrschichtigen Perzeptrons zur Sprachverstärkung ein, so wie in H. Hermansky, E. Wan, C. Avendano, Speech Enhancement Based on Temporal Processing. Proceedings of the IEEE International Conference on Acoustics and Signal Processing (ICASSP'95), Detroit, 1995, beschrieben.

Ferner ist aus der US 5 878 389 A ein Verfahren zur Geräuschunterdrückung in Sprachsignalen bekannt, das auf einer Glättung von Kurzzeitspektren über Zeit und Frequenz basiert. Die Glättung kann dabei durch ein neuronales Netzwerk durchgeführt werden. Hierbei wird jedoch das Signalspektrum selbst der Glättungen unterworfen, was sich stets negativ auf die Sprachqualität auswirkt.
Aufgabe der vorliegenden Erfindung ist es, ein Verfahren zu schaffen, das mit geringem Rechenaufwand ein Sprachsignal an seinen zeitlichen und spektralen Eigenschaften erkennt und von Störgeräuschen befreit werden kann.

Gelöst wird diese Aufgabe durch eine Minimadetektionsschicht, welche Minima über zurückliegende Signalspektren detektiert, eine Reaktionsschicht, welche eine nichtlineare Reaktionsfunktion auf den von der Minimadetektionsschicht detektierten Minima ausführt, eine Diffusionsschicht, welche mit nur lokalen Kopplungen benachbarter Rechenknoten in der Diffusionsschicht eine spektrale Glättung auf den Ausgaben der Reaktionsschicht ausführt, eine Integrationsschicht, welche die Ausgabe der Diffusionsschicht ohne Gewichtung in einem Rechenknoten aufsummiert, wobei eine Filterfunktion F(f,T) zur Geräuschfilterung entsteht durch Kopplung von Rechenknoten der aufeinander folgenden Schichten Minimadetektionsschicht, Reaktionsschicht, Diffusionsschicht und Integrationsschicht, wobei f die Frequenz einer spektralen Komponente bezeichnet, welche zum Zeitpunkt T zu analysieren ist.

Ein derart ausgelegtes Verfahren erkennt ein Sprachsignal an seinen zeitlichen und spektralen Eigenschaften und befreit dieses von Störgeräuschen. Im Vergleich zu bekannten Verfahren ist der benötigte Rechenaufwand gering. Das Verfahren zeichnet sich durch eine besonders kurze Adaptionszeit aus, innerhalb derer sich das System auf die Art des Störgeräusches einstellt. Die Signalverzögerung bei der Verarbeitung des Signals ist sehr kurz, so daß das Filter im Echtzeitbetrieb für Telekommunikation einsatzfähig ist.

Die Erfindung betrifft auch eine Vorrichtung Zur Geräuschunterdrückung gemäß Anspruch 9. Weitere vorteilhafte Maßnahmen sind in den Unteransprüchen beschrieben. Die Erfindung ist in der beiliegenden.

Zeichnung dargestellt und wird nachfolgend näher beschrieben; es zeigt:
- **Figur 1**: das Gesamtsystem zur Sprachfilterung;
- **Figur 2**: ein eine Minimadetektions-Schicht, eine Reaktions-Schicht, eine Diffusions-Schicht und eine Integrations-Schicht enthaltendes neuronales Netzwerk;
- **Figur 3**: ein Neuron der Minima-Detektions-Schicht, welche M(f,T) ermittelt;
- **Figur 4**: ein Neuron der Reaktions-Schicht, welches mit Hilfe einer Reaktionsfunktion r[S(T-1)] aus dem Integralsignal S(T-1) und einem frei wählbaren Parameter K, welcher den Grad der Geräuschunterdrückung bestimmt, aus A(f,T) und M(f,T) das Relativspektrum R(f,T) ermittelt;
- **Figur 5**: Neuronen der Diffusionsschicht, in welcher eine der Diffusion entsprechende, lokale Kopplung zwischen den Moden hergestellt wird;
- **Figur 6**: ein Neuron der gezeigte Ausführung der Integrationsschicht;
- **Figur 7**: ein Beispiel für Filtereigenschaften der Erfindung bei verschiedenen Einstellungen des Kontrollparameters K.

In der Figur 1 ist schematisch und beispielhaft ein Gesamtsystem zur Sprachfilterung dargestellt. Dieses besteht aus einer Samplingeinheit 10, die das geräuschbehaftete Sprachsignal in der Zeit t abtastet und diskretisiert und somit Samples x(t) erzeugt, die in der Zeit T zu Frames aus n Samples zusammengefaßt werden.

Von jedem Frame wird mittels Fouriertransformation das Spektrum A(f,T) zur Zeit T ermittelt und einer Filtereinheit 11 zugeführt, die mit Hilfe eines neuronalen Netzwerks, wie es in der Figur 2 dargestellt ist, eine Filterfunktion F(f,T) berechnet, mit der das Spektrum A(f,T) des Signals multipliziert wird, um das geräuschbefreite Spektrum B(f,T) zu erzeugen. Anschließend wird das so gefilterte Signal einer Syntheseeinheit (12) übergeben, die mittels inverser Fouriertransformation aus dem gefilterten Spektrum B(f,T) das geräuschbefreite Sprachsignal y(t) synthetisiert.

Die Figur 2 zeigt ein eine Minimadetektions-Schicht, eine Reaktions-Schicht, eine Diffusions-Schicht und eine Integrations-Schicht enthaltende neuronales Netzwerk, welches insbesondere Gegenstand der Erfindung ist und welchem das Spektrum A(f,T) des Eingangssignals zugeführt wird, woraus die Filterfunktion F(f,T) berechnet wird. Jeder der Moden des Spektrums, die sich durch die Frequenz f unterscheiden, entspricht dabei einem einzelnen Neuron pro Schicht des Netzwerks mit Ausnahme der Integrationsschicht. Die einzelnen Schichten werden in den folgenden Figuren genauer spezifiziert.

So zeigt Figur 3 ein Neuron der Minima-Detektions-Schicht, welche M(f,T) ermittelt. M(f,T) ist in der Mode mit Frequenz f das Minimum der über m Frames gemittelten Amplitude A(f,T) innerhalb eines Intervalls der Zeit T, welches der Länge von 1 Frames entspricht.

Figur 4 zeigt ein Neuron der Reaktions-Schicht, welches mit Hilfe einer Reaktionsfunktion r[S(T-1)] aus dem Integralsignal S(T-1), wie es in der Figur 6 im Detail dargestellt ist, und einem frei wählbaren Parameter K, welcher den Grad der Geräuschunterdrückung bestimmt, aus A(f,T) und M(f,T) das Relativspektrum R(f,T) ermittelt. R(f,T) hat einen Wert zwischen null und eins. Die Reaktionsschicht unterscheidet Sprache von Geräuschen anhand des zeitlichen Verhaltens des Signals.

Figur 5 zeigt ein Neuron der Diffusionsschicht, in welcher eine der Diffusion entsprechende, lokale Kopplung zwischen den Moden hergestellt wird. Die Diffusionskonstante D bestimmt dabei die Stärke der resultierenden Glättung über den Frequenzen f bei festgehaltener Zeit T. Die Diffusionsschicht bestimmt aus dem Relativsignal R(f,T) die eigentliche Filterfunktion F(f,T), mit der das Spektrum A(f,T) multipliziert wird, um Störgeräusche zu eliminieren. In der Diffusionsschicht wird Sprache von Geräuschen anhand spektraler Eigenschaften unterschieden.

Figur 6 zeigt das in der gewählten Ausführung der Erfindung einzige Neuron der Integrationsschicht, das die Filterfunktion F(f,T) bei festgehaltener Zeit T über die Frequenzen f integriert und das so erhaltene Integralsignal S(T) in die Reaktionsschicht zurückkoppelt, wie Figur 2 zeigt. Diese globale Kopplung sorgt dafür, daß bei hohem Störpegel stark gefiltert wird, während geräuschfreie Sprache unverfälscht übertragen wird.

Figur 7 zeigt beispielhafte Angaben der Filtereigenschaften der Erfindung für verschiedene Einstellungen des Kontrollparameters K. Die restlichen Parameter der Erfindung haben die Werte n=256 Samples/Frame, m=2.5 Frames, 1=15 Frames, D=0.25. Die Abbildung zeigt die Dämpfung von amplitudenmoduliertem weißen Rauschen in Abhängigkeit der Modulationsfrequenz. Bei Modulationsfrequenzen zwischen 0.6 Hz und 6 Hz beträgt die Dämpfung weniger als 3 dB. Dieses Intervall entspricht der typischen Modulation menschlicher Sprache.

Die Erfindung wird im folgenden anhand eines Ausführungsbeispiels näher erläutert. Zunächst wird ein Sprachsignal, das durch beliebige Störgeräusche beeinträchtigt sei, in einer Sampling-Einheit 10 abgetastet und digitalisiert, wie die Figur 1 zeigt. Auf diese Weise erhält man in der Zeit t die Samples x(t). Von diesen Samples werden jeweils n zu einem Frame zusammengefaßt, von dem zur Zeit T mittels Fouriertransformation ein Spektrum A(f,T) berechnet wird.

Die Moden des Spektrums unterscheiden sich durch ihre Frequenz f. In einer Filtereinheit 11 wird aus dem Spektrum A(f,T) eine Filterfunktion F(f,T) erzeugt und mit dem Spektrum multipliziert. Dadurch erhält man das gefilterte Spektrum B(f,T), aus dem in einer Syntheseeinheit durch inverse Fouriertransformation das geräuschbefreite Sprachsignal y(t) erzeugt wird. Dieses kann nach Digital-Analog-Wandlung in einem Lautsprecher hörbar gemacht werden.

Die Filterfunktion F(f,T) wird von einem neuronalen Netzwerk erzeugt, das eine Minimadetektions-Schicht, eine Reaktions-Schicht, eine Diffusions-Schicht und eine Integrationsschicht enthält, wie Figur 2 zeigt. Das von der Samplingeinheit 10 erzeugte Spektrum A(f,T) wird zunächst der Minimadetektions-Schicht zugeführt, wie sie die Figur 3 zeigt.

Ein einzelnes Neuron dieser Schicht bearbeitet unabhängig von den anderen Neuronen der Minimadetektions-Schicht eine einzelne Mode, die durch die Frequenz f gekennzeichnet ist. Für diese Mode mittelt das Neuron die Amplituden A(f,T) in der Zeit T über m Frames. Von diesen gemittelten Amplituden bestimmt das Neuron sodann über einen Zeitraum in T, der der Länge von 1 Frames entspricht, für seine Mode das Minimum. Auf diese Weise erzeugen die Neuronen der Minimadetektionsschicht das Signal M(f,T), das sodann der Reaktionsschicht zugeführt wird.

Auch jedes Neuron der Reaktionsschicht, wie sie Figur 4 zeigt, bearbeitet eine einzelne Mode der Frequenz f, unabhängig von den anderen Neuronen in dieser Schicht. Dazu wird allen Neuronen außerdem ein extern einstellbarer Paramter K zugeführt, dessen Größe den Grad der Geräuschunterdrückung des gesamten Filters bestimmt Zusätzlich steht diesen Neuronen das Integralsignal S(T-1) vom vorigen Frame (Zeitpunkt T-1) zur Verfügung, das in der Integrations-Schicht, wie sie Figur 6 zeigt, berechnet wurde.

Dieses Signal ist das Argument einer nichtlinearen Reaktionsfunktion r, mit deren Hilfe die Neuronen der Reaktionsschicht das Relativspektrum R(f,T) zum Zeitpunkt T berechnen.

Der Wertebereich der Reaktionsfunktion ist auf ein Intervall [r1, r2] eingeschränkt. Der Wertebereich des auf diese Weise resultierenden Relativspektrums R(f,T) beschränkt sich auf das Intervall [0, 1].

In der Reaktionsschicht wird das zeitliche Verhalten des Sprachsignals zur Unterscheidung von Nutz- und Störsignal ausgewertet.

Spektrale Eigenschaften des Sprachsignals werden in der Diffusionsschicht, wie sie die Figur 5 zeigt, ausgewertet, deren Neuronen eine lokale Modenkopplung nach Art einer Diffusion im Frequenzraum durchführen.

In der von den Neuronen der Diffusions-Schicht erzeugten Filterfunktion F(f,T) führt dies zu einer Angleichung benachbarter Moden, deren Stärke durch die Diffusionskonstante D bestimmt wird. Ähnliche Mechanismen, wie sie in der Reaktions- und der Diffusionsschicht am Werke sind, führen in sogenannten dissipativen Medien zu Strukturbildungsphänomenen, die ein Forschungsgegenstand der nichtlinearen Physik sind.

Alle Moden der Filterfunktion F(f,T) werden zum Zeitpunkt T mit den entsprechenden Amplituden A(f,T) multipliziert. Auf diese Weise resultiert das von Störgeräuschen befreite Spektrum B(f,T), das mittels inverser Fouriertransformation in das geräuschbefreite Sprachsignal y(t) verwandelt wird. Über die Moden der Filterfunktion F(f,T) wird in der Integrations-Schicht integriert, so daß das Integralsignal S(T) resultiert, wie es Figur 6 zeigt.

Dieses Integralsignal wird in die Reaktions-Schicht zurückgekoppelt. Diese globale Kopplung führt dazu, daß die Stärke der Signalmanipulation im Filter vom Störpegel abhängig ist. Sprachsignale mit geringer Geräuschbelastung passieren das Filter praktisch unbeeinflußt, während bei hohem Geräuschpegel ein starker Filtereffekt wirksam wird. Dadurch unterscheidet sich die Erfindung von klassischen Bandpaßfiltern, deren Einfluß auf das Signal nur von den gewählten, fest vorgegebenen Parametern abhängig ist.

Anders als ein klassisches Filter besitzt der Gegenstand der Erfindung keinen Frequenzgang im herkömmlichen Sinne. Bei der Messung mit einem durchstimmbaren sinusförmigen Testsignal würde bereits die Modulationsgeschwindigkeit des Testsignals die Filtereigenschaften beeinflussen.

Ein geeignetes Verfahren zur Analyse der Eigenschaften des Filters benutzt ein amplitudenmoduliertes Rauschsignal, um in Abhängigkeit der Modulationsfrequenz die Dämpfung des Filters zu bestimmen, wie die Figur 7 zeigt. Dazu setzt man die eingangs- und ausgangsseitige mittlere integrale Leistung zueinander ins Verhältnis und trägt diesen Wert gegen die Modulationsfrequenz des Testsignals auf. In Figur 7 ist dieser "Modulationsgang" für verschiedene Werte des Kontrollparameters K dargestellt.

Für Modulationsfrequenzen zwischen 0.6 Hz und 6 Hz beträgt die Dämpfung für alle gezeigten Werte des Kontrollparameters K weniger als 3 dB. Dieses Intervall entspricht der Modulation menschlicher Sprache, die den Filter daher optimal passieren kann. Signale außerhalb des genannten Modulationsfrequenzintervalls werden dagegen als Störgeräusche identifiziert und in Abhängigkeit der Einstellung des Parameters K stark gedämpft.

## Patentansprüche

1. Verfahren zur Geräuschunterdrückung bei der Sprachübertragung durch Multiplikation von Spektren eines Sprachsignals mit einem Filter, welches durch Rechenoperationen auf Spektren des Eingangssignals mit Hilfe eines mehrschichtigen, selbstorganisierenden, rückgekoppelten neuronalen Netzwerks zu bestimmen ist, **gekennzeichnet durch**
- eine Minimadetektionsschicht, welche Minima über zurückliegende Signalspektren detektiert,
- eine Reaktionsschicht, welche eine nichtlineare Reaktionsfunktion auf den von der Minimadetektionsschicht detektierten Minima ausführt,
- eine Diffusionsschicht, welche mit nur lokalen Kopplungen benachbarter Rechenknoten in der Diffusionsschicht eine spektrale Glättung auf den Ausgaben der Reaktionsschicht ausführt,
- eine Integrationsschicht, welche die Ausgabe der Diffusionsschicht ohne Gewichtung in einem Rechenknoten aufsummiert,
wobei eine Filterfunktion F(f,T) zur Geräuschfilterung entsteht **durch** Kopplung von Rechenknoten der aufeinander folgenden Schichten Minimadetektionsschicht, Reaktionsschicht, Diffusionsschicht und Integrationsschicht, wobei f die Frequenz einer spektralen Komponente bezeichnet, welche zum Zeitpunkt T zu analysieren ist.

2. Verfahren nach Anspruch 1, **dadurch gekennzeichnet, dass** ein einstellbarer Parameter K mit der Reaktionsfunktion in der Reaktionsschicht zu multiplizieren ist, um die Stärke der Geräuschreduzierung des Filters in seiner Gesamtheit festzulegen.

3. Verfahren nach den Ansprüchen 1 und 2, **dadurch gekennzeichnet, dass** ein Rechenknoten der Integrationsschicht die Filterfunktion F(f,T) zu einem festen Zeitpunkt T über die Frequenzen f zu einem Wert S(T) aufintegriert, welcher in die Reaktionsschicht rückzukoppeln ist.

4. Verfahren nach den Ansprüchen 1 bis 3, **dadurch gekennzeichnet, dass** ein von einer Sampling-Einheit abgetastetes Signal und daraus mittels Fouriertransformation erzeugtes Signalspektrum der Minimadetektionsschicht zuzuführen ist, welche ein Minimum der geglätteten Amplituden der spektralen Komponenten A(f,T) ermittelt, wobei die Glättung einer zeitlichen Mittelung über m Frames entspricht und sich die Minimadetektion über 1 Frames erstreckt, wobei ein Frame dem Zeitintervall entspricht, auf dem eine Fouriertransformation auszuführen ist.

5. Verfahren nach den Ansprüchen 1 bis 4, **dadurch gekennzeichnet, dass** ein mehrschichtiges neuronales Netzwerk eine Filterfunktion F(f,T) aus einem Signalspektrum A(f,T) erzeugt, welches durch Fouriertransformation auf einem Frame des Eingangssignals x(t) zu erzeugen ist, und das Spektrum A(f,T) mit der Filterfunktion F(f,T) zu multiplizieren ist, um ein geräuschreduziertes Spektrum B(f,T) zu erzeugen, aus welchem durch Anwendung einer inversen Fouriertransformation in einer Syntheseeinheit ein geräuschreduziertes Sprachsignal y(t) zu erzeugen ist, wobei t die Zeit der Behandlung eines Samples der Signale x und/oder y bezeichnet.

6. Verfahren nach den Ansprüchen 1 bis 5, **dadurch gekennzeichnet, dass** die spektralen Eigenschaften des Sprachsignals in der Diffusionsschicht ausgewertet werden, deren Rechenknoten eine Kopplung von im Spektrum benachbarten spektralen Komponenten nach Art einer Diffusion im Frequenzraum ausführen, mit einer Diffusionskonstanten D>0.

7. Verfahren nach den Ansprüchen 1 bis 6, **dadurch gekennzeichnet, dass** alle spektralen Komponenten der Filterfunktion F(f,T) zum Zeitpunkt T mit den entsprechenden Amplituden A(f,T) multipliziert werden.

8. Verfahren nach Anspruch 7, **dadurch gekennzeichnet, dass** die Dämpfung des Filters für Signalkomponenten mit Modulationsfrequenzen zwischen 0,6 und 6 Hz weniger als 3 dB beträgt für alle Werte des Kontrollparameters K, so dass diese Signalkomponenten das Filter passieren, während Frequenzkomponenten mit Modulationsfrequenzen außerhalb des Intervalls 0,6 bis 6 Hz als Geräusch identifiziert werden und stärker gedämpft werden, in Abhängigkeit der Einstellung des Kontrollparameters K.

9. Vorrichtung zur Geräuschunterdrückung bei der Sprachübertragung, insbesondere bei einem Verfahren nach den Ansprüchen 1 bis 8, **gekennzeichnet durch** ein neuronales Netzwerk mit
- einer Minimadetektionsschicht, welche Minima über zurückliegende Signalspektren detektiert,
- einer Reaktionsschicht, welche eine nichtlineare Reaktionsfunktion auf den von der Minimadetektionsschicht detektierten Minima ausführt,
- einer Diffusionsschicht, welche mit nur lokalen Kopplungen benachbarter Rechenknoten in der Diffusionsschicht eine spektrale Glättung auf den Ausgaben der Reaktionsschicht ausführt,
- einer Integrationsschicht, welche die Ausgabe der Diffusionsschicht ohne Gewichtung in einem Rechenknoten aufsummiert.
- wobei eine Filterfunktion F(f,T) zur Geräuschfilterung entsteht **durch** Kopplung von Rechenknoten der aufeinander folgenden Schichten Minimadetektionsschicht, Reaktionsschicht, Diffusionsschicht und Integrationsschicht, wobei sich die spektralen Komponenten **durch** die Frequenz f unterscheiden und mit einzelnen Rechenknoten einer jeden Schicht des neuronalen Netzwerks korrespondieren, mit Ausnahme der Integrationsschicht, und wobei jeder Rechenknoten der Minimadetektionsschicht einen Wert M(f,T) für die Frequenzkomponente f zur Zeit T bestimmt, wobei M(f,T) **durch** zeitliche Mittelung der Amplituden A(f,T) über ein Zeitintervall entsteht, welches m Frames entspricht, und sich die Minimadetektion über ein Zeitintervall erstreckt, welches m Frames entspricht, mit l > m.

10. Vorrichtung nach Anspruch 9, **dadurch gekennzeichnet, dass** ein jeder Rechenknoten der Reaktionsschicht mit Hilfe einer Reaktionsfunktion r[S(T-1)] aus dem Integralsignal S(T-1) und einem frei wählbaren Parameter K, welcher den Grad der Geräuschunterdrückung bestimmt, aus A(f,T) und M(f,T) eine Komponente des Relativspektrums R(f,T) bestimmt zu R (f,T) = 1 - M(f,T)r[S(T-1)]K/A(f,T) mit der Reaktionsfunktion r[S(T-1)].

11. Vorrichtung nach den Ansprüchen 9 und 10, **dadurch gekennzeichnet, dass** der Wertebereich der Reaktionsfunktion auf ein Intervall [r1, r2] beschränkt ist, wobei R(f,T) = 1 zu setzen ist falls R(f,T) > 1; und R(f,T) = 0 zu setzen ist falls R(f,T)<0.

12. Vorrichtung nach den Ansprüchen 9 bis 11, **dadurch gekennzeichnet, dass** den Rechenknoten der Reaktionsschicht ein in der Integrationsschicht berechnetes und in die Reaktionsschicht rückgekoppeltes Integralsignal S(T-1) vom vorigen Frame (Zeitpunkt T-1) zur Verfügung steht.

13. Vorrichtung nach den Ansprüchen 9 bis 12, **dadurch gekennzeichnet, dass** für Modulationsfrequenzen zwischen 0,6 und 6 Hz die Dämpfung für alle gezeigten Werte des Kontrollparameters K weniger als 3 dB beträgt.

## Claims

1. Method for noise reduction during speech transmission by multiplication of spectra of a speech signal, using a filter that is to be determined by arithmetic operations on spectra of the input signal with the aid of a multiple-film, self-organising, closed-loop neural network, **characterised by**
- a minima detection film which detects minima via rear signal spectra,
- a reaction film which performs a non-linear reaction function on the minima being detected by the minima detection film,
- a diffusion film which performs spectral smoothing on the outputs from the reaction film, using only local couplings of adjacent arithmetic nodes in the diffusion film,
- an integration film which totalizes the output from the reaction film without weighting in an arithmetic node,
a filtering function F (f, T) for noise filtering being produced by coupling arithmetic nodes from the successive films, viz. the minima detection film, reaction film, diffusion film and integration film, where f designates the frequency of a spectral component that is to be analysed at instant T.

2. Method according to claim 1, **characterised in that** an adjustable parameter K is to be multiplied by the reaction function in the reaction film, in order to fix the magnitude of the noise reduction by the filter in the entirety thereof.

3. Method according to claims 1 and 2, **characterised in that** an arithmetic node from the integration film cumulatively integrates the filtering function F (f, T) at a fixed instant T over the frequencies f, to give a value S (T) which is to be fed back into the reaction film.

4. Method according to claims 1 to 3, **characterised in that** a signal scanned by a sampling unit and the signal spectrum generated therefrom by means of Fourier transformation is to be sent to the minima detection film, which determines a minimum of the smoothed amplitudes of the spectral components A (f, T), the smoothing corresponding to a temporal averaging over m frames and the minima detection extending over I frames, where a frame corresponds to the time interval on which a Fourier transformation is to be performed.

5. Method according to claims 1 to 4, **characterised in that** a multiple-film neural network generates a filtering function F (f, T) from a signal spectrum A (f, T) which is to be generated by Fourier transformation on a frame of the input signal x (t), and the spectrum A (f, T) is to be multiplied by the filtering function F (f, T) in order to generate a noise-reduced spectrum B (f, T) from which, by applying an inverse Fourier transformation in a synthesis unit, a noise-reduced speech signal y (t) is to be generated, where t designates the time taken to treat a sample of the signals x and/or y.

6. Method according to claims 1 to 5, **characterised in that** the spectral characteristics of the speech signal are evaluated in the diffusion film, the arithmetic nodes of which perform a coupling of adjacent spectral components in the spectrum, in the manner of a diffusion in the frequency area, with a diffusion constant D>0.

7. Method according to claims 1 to 6, **characterised in that** all the spectral components of the filtering function F (f, T) at instant T are multiplied by the corresponding amplitudes A (f, T).

8. Method according to claim 7, **characterised in that** the attenuation of the filter for signal components having modulation frequencies between 0.6 and 6 Hz is less than 3 dB in respect of all values of the control parameter K, with the result that these signal components pass through the filter, whereas frequency components having modulation frequencies outside the 0.6 to 6 Hz interval are identified as noise and attenuated more severely, in dependence on the setting of the control parameter K.

9. Apparatus for noise reduction during speech transmission, more particularly in conjunction with a method according to claims 1 to 8, **characterised by** a neural network having
- a minima detection film which detects minima via rear signal spectra,
- a reaction film which performs a non-linear reaction function on the minima being detected by the minima detection film,
- a diffusion film which performs spectral smoothing on the outputs from the reaction film using only local couplings of adjacent arithmetic nodes in the diffusion film,
- an integration film which totalises the output from the diffusion film without weighting in an arithmetic node,
- a filtering function F (f, T) for noise filtering being produced by coupling arithmetic nodes of the successive films, viz. the minima detection film, reaction film, diffusion film and integration film, the spectral components differing from one another by the frequency f and corresponding to individual arithmetic nodes of any one film of the neural network, with the exception of the integration film, and each arithmetic node of the minima detection film determining a value M (f, T) for the frequency component f at instant T, where M (f, T) is produced by temporally averaging the amplitudes A (f, T) over a time interval corresponding to m frames, and the minima detection extending over a time interval corresponding to m frames, where I > m.

10. Apparatus according to claim 9, **characterised in that** with the aid of a reaction function r [S (T-1)] from the integral signal S (T-1) and a freely selectable parameter K which determines the degree of noise reduction, any one arithmetic node of the reaction film determines a component of the relative spectrum R (f, T) to give R (f, T) = 1 - M (f, T) r [S (T - 1)] K/A (f, T) with the reaction function r [S (T-1)], from A (f, T) and M (f, T).

11. Apparatus according to claims 9 and 10, **characterised in that** the range of values of the reaction function is confined to an interval [r1, r2], where R (f, T) = 1 applies if R (f, T) > 1; and R (f, T) = 0 applies if R (f, T) < 0.

12. Apparatus according to claims 9 to 11, **characterised in that** an integral signal S (T - 1), computed in the integration film and fed back into the reaction film, is available from the previous frame (instant T - 1) to the arithmetic nodes of the reaction film.

13. Apparatus according to claims 9 to 12, **characterised in that** for modulation frequencies between 0.6 and 6 Hz the attenuation is less than 3 dB in respect of all the indicated values of the control parameter K.

## Revendications

1. Procédé de réduction du bruit durant la transmission de parole par multiplication de spectres d'un signal vocal avec un filtre, lequel est déterminé par des opérations de calcul sur les spectres du signal d'entrée à l'aide d'un réseau neuronal à plusieurs couches auto-organisant à rétroaction, **caractérisé par**
- une couche de détection de minima qui détecte des minima sur des spectres de signal précédents,
- une couche de réaction qui exécute une fonction de réaction non linéaire sur les minima détectés par la couche de détection de minima,
- une couche de diffusion qui exécute un lissage spectral sur les sorties de la couche de réaction avec seulement des couplages locaux de noeuds de calcul voisins dans la couche de diffusion,
- une couche d'intégration qui cumule dans un noeud de calcul la sortie de la couche de diffusion sans pondération,
une fonction de filtrage F(f, T) pour le filtrage du bruit étant obtenue par couplage de noeuds de calcul des couches successives couche de détection de minima, couche de réaction, couche de diffusion et couche d'intégration, f désignant la fréquence d'une composante spectrale qui est à analyser à l'instant T.

2. Procédé selon la revendication 1, **caractérisé par le fait qu'**il faut multiplier un paramètre réglable K par la fonction de réaction dans la couche de réaction pour définir l'intensité de la réduction de bruit du filtre dans son ensemble.

3. Procédé selon la revendication 1 ou 2, **caractérisé par le fait qu'**un noeud de calcul de la couche d'intégration intègre la fonction de filtrage F (f, T) à un instant fixe T sur les fréquences f en une valeur S(T) qui est à réinjecter dans la couche de réaction.

4. Procédé selon l'une des revendications 1 à 3, **caractérisé par le fait qu'**il faut fournir à la couche de détection de minima un signal balayé par une unité d'échantillonnage et un spectre de signal généré à partir de celui-ci par transformation de Fourier, laquelle couche de détection de minima détermine un minimum des amplitudes lissées des composants spectrales A (f, T), le lissage correspondant au calcul d'une moyenne temporelle sur m trames (ou « frames ») et la détection de minima s'étendant sur 1 trames, une trame correspondant à l'intervalle de temps sur lequel on doit effectuer une transformation de Fourier.

5. Procédé selon l'une des revendications 1 à 4, **caractérisé par le fait qu'**un réseau neuronal à plusieurs couches génère une fonction de filtrage F (f, T) à partir d'un spectre de signal A (f, T), lequel doit être généré par transformation de Fourier sur une trame du signal d'entrée x(t) et le spectre A (f, T) doit être multiplié par la fonction de filtrage F (f, T) pour générer un spectre à bruit réduit B(f, T) à partir duquel, par application d'une transformation de Fourier inverse dans une unité de synthèse, doit être généré un signal vocal à bruit réduit y(t), t désignant le temps de traitement d'un échantillon des signaux x et/ou y.

6. Procédé selon les revendications 1 à 5, **caractérisé par le fait que** les caractéristiques spectrales du signal vocal sont analysées dans la couche de diffusion dont les noeuds de calcul exécutent un couplage de composantes spectrales voisines dans le spectre à la manière d'une diffusion dans l'espace des fréquences, avec une constante de diffusion D > 0.

7. Procédé selon les revendications 1 à 6, **caractérisé par le fait que** toutes les composantes spectrales de la fonction de filtrage F (f, T) à l'instant T sont multipliées par les amplitudes A (f, T) correspondantes.

8. Procédé selon la revendication 7, **caractérisé par le fait que** l'atténuation du filtre pour les composantes de signal ayant des fréquences de modulation comprises entre 0,6 et 6 Hz est inférieure à 3 dB pour toutes les valeurs du paramètre de contrôle K, de sorte que ces composantes de signal passent le filtre, tandis que les composantes de fréquence ayant des fréquences de modulation situées en dehors de l'intervalle 0,6 à 6 Hz sont identifiées comme du bruit et atténuées plus fortement, en fonction du réglage du paramètre de contrôle K.

9. Dispositif de réduction du bruit durant la transmission de parole, en particulier avec un procédé selon les revendications 1 à 8, **caractérisé par** un réseau neuronal avec
- une couche de détection de minima qui détecte des minima sur des spectres de signal précédents,
- une couche de réaction qui exécute une fonction de réaction non linéaire sur les minima détectés par la couche de détection de minima,
- une couche de diffusion qui exécute un lissage spectral sur les sorties de la couche de réaction avec seulement des couplages locaux de noeuds de calcul voisins dans la couche de diffusion,
- une couche d'intégration qui cumule dans un noeud de calcul la sortie de la couche de diffusion sans pondération,
une fonction de filtrage F(f, T) pour le filtrage du bruit étant obtenue par couplage de noeuds de calcul des couches successives couche de détection de minima, couche de réaction, couche de diffusion et couche d'intégration, les composantes spectrales se différenciant par la fréquence f et correspondant à des noeuds de calcul individuels de chaque couche du réseau neuronal, à l'exception de la couche d'intégration, et chaque noeud de calcul de la couche de détection de minima déterminant une valeur M (f, T) pour la composante de fréquence f à l'instant T, M (f, T) étant obtenue par calcul de la moyenne temporelle des amplitudes A (f, T) sur un intervalle de temps qui correspond à m trames (ou « frames ») et la détection de minima s'étendant sur un intervalle de temps qui correspond à 1 trames, avec 1 > m.

10. Dispositif selon la revendication 9, **caractérisé par le fait que** chaque noeud de calcul de la couche de réaction détermine à l'aide d'une fonction de réaction r[S(T-1)], obtenue à partir du signal intégré S(T-1) et d'un paramètre librement choisi K, lequel détermine le degré de réduction du bruit, à partir de A (f, T) et M (f, T) une composante du spectre relatif R (f, T) telle que R (f, T) = 1 - M(f, T)r[S(T-1)]K/A(f, T) avec la fonction de réaction r[S(T-1)].

11. Dispositif selon les revendications 9 et 10, **caractérisé par le fait que** la plage de valeurs de la fonction de réaction est limitée sur un intervalle [r1, r2], R(f, T) devant être mis = 1 si R(f, T) > 1 et R(f, T) devant être mis = 0 si R(f, T) < 0.

12. Dispositif selon les revendications 9 à 11, **caractérisé par le fait que** l'on met à la disposition des noeuds de calcul de la couche de réaction un signal intégré S(T-1) de la trame précédente (instant T-1) calculé dans la couche d'intégration et réinjecté dans la couche de réaction.

13. Dispositif selon les revendications 9 à 12, **caractérisé par le fait que** pour les fréquences de modulation comprises entre 0,6 et 6 Hz, l'atténuation pour toutes les valeurs du paramètre de contrôle K est inférieure à 3 dB.
